# FASCICULE DE BREVET EUROPEEN

(11) **EP 0 085 313 B1**
(45) Date de publication et mention de la délivrance du brevet: **04.06.1986**
(21) Numéro de dépôt: 83100242.3
(22) Date de dépôt: 13.01.1983
(51) Int. Cl.: A63C 9/085, A63C 7/10

(54) **Fixation de sécurité d'une chaussure sur un ski**
Sicherheitsskibindung
Safety ski binding

(30) Priorité: 27.01.1982 CH 495/82
(43) Date de publication de la demande: 10.08.1983
(73) Titulaire: HALDEMANN A.G., CH-6370 Stans (CH)
(72) Inventeur: Haldemann, Gaston, CH-6362 Fürigen (CH); Wirz, François, CH-1965 Savièse (CH)
(74) Mandataire: Micheli, Michel-Pierre

## Description

La présente invention concerne une fixation de sécurité d'une chaussure sur un ski à mâchoires latérales, c'est-à-dire dans laquelle deux mâchoires latérales sont montées déplaçables parallèlement au plan du ski, sous l'effet d'un organe élastique, entre une position fermée pour laquelle elle coopère avec la semelle de la chaussure et une position ouverte pour laquelle celle-ci est complètement libérée.

Le principe des fixations à mâchoires latérales est connu depuis plusieurs années, notamment par les brevets FR-A 1411638 et 2021 237, mais n'ont jusqu'à présent pas fait l'objet de réalisations suffisamment satisfaisantes et sûres pour être commercialisées avec succès.

On connaît également déjà, notamment du brevet FR-A 2332773, des fixations de sécurité du type précité, dans lesquelles chaque mâchoire est portée par un bras dont l'extrémité libre est articulée sur un coulisseau axial d'actionnement, une biellette étant en outre articulée d'un côté sur une mâchoire et de l'autre sur le ski. Cette disposition présente l'inconvénient de limiter les possibilités de dégagement latéral de la chaussure, l'ouverture des mâchoires latérales étant relativement faible par rapport à la course axiale nécessaire du coulisseau d'actionnement.

En outre, le brevet FR-A 2445730 divulgue une fixation de sécurité du type précité, qui comporte, entre le ressort d'actionnement et l'organe de liaison, un tringlage constitué par deux biellettes articulées l'une avec l'autre et servant à assurer le passage de la position ouverte à la position fermée de service des mâchoires, et réciproquement. Toutefois, cette solution est désavantageuse, en ce sens que l'allongement du tringlage pour obtenir la position de service fermée se fait contre l'action du ressort d'actionnement, lequel est donc comprimé en position de service.

En conséquence, le but de cette invention est d'améliorer la fiabilité de fonctionnement des fixations de sécurité du type précité, et par là d'augmenter la sécurité des skieurs, en fournissant une fixation dans laquelle d'une part une ouverture maximale des mâchoires peut être obtenue avec un déplacement axial minimal de l'élément de liaison, et d'autre part un organe basculant permet d'obtenir quasiment instantanément le passage d'une position à l'autre, ceci avec un ressort d'actionnement qui n'est dans son état comprimé qu'en position ouverte hors-service.

Le but précité est atteint avec la fixation de sécurité selon l'invention, qui est caractérisée par le fait que chaque mâchoire est portée par un bras dont l'extrémité libre est montée pivotante sur le ski, et est reliée à l'extrémité avant d'une tringle coulissant longitudinalement au moyen de deux biellettes articulées l'une avec l'autre, par le fait que l'autre extrémité de la tringle coopère avec une bascule soumise à l'action de l'organe élastique, de telle sorte que cette bascule présente deux positions stables correspondant aux positions respectivement ouverte et fermée des mâchoires et par le fait que cette bascule comporte un premier élément pivotant sur un axe transversal fixe et présentant deux autres axes transversaux mobiles disposés en triangle avec ledit axe fixe, l'un de ces deux axes mobiles étant en prise avec l'extrémité arrière de la tringle et l'autre axe mobile étant articulé avec un second élément coopérant avec l'organe élastique.

Selon une première réalisation de l'invention, la bascule est constituée d'une biellette coudée dont une extrémité coopère avec la tringle et l'autre extrémité est reliée par une biellette droite articulée à un piston soumis à l'action de l'organe élastique, cet élément étant pivoté par sa portion coudée sur un levier d'actionnement.

Selon une seconde réalisation de l'invention, la bascule est constituée par un levier d'actionnement pivotant sur un axe transversal fixe coopérant avec un boîtier contenant l'organe élastique, qui présente une première partie pivotant sur un autre axe transversal fixe et une seconde partie articulée sur le levier d'actionnement, les deux parties formant le boîtier coulissant l'une dans l'autre longitudinalement.

La fixation de sécurité selon l'invention peut en outre comporter un dispositif de fermeture automatique agissant sur la bascule de ladite fixation.

Les dessins annexés illustrent schématiquement et à titre d'exemple plusieurs réalisations de la fixation de sécurité selon l'invention.
La figure 1 est une vue générale de côté d'une première forme d'exécution de la fixation selon l'invention en position fermée sur une chaussure de ski partiellement représentée.
La figure 2 est une vue en perspective illustrant la forme des deux mâchoires latérales.
Les figures 3 et 4 sont des vues respectivement en perspective et de dessous de la semelle de la chaussure de ski.
La figure 5 est une vue de dessus des mâchoires latérales en position ouverte avec une première réalisation de leur dispositif d'actionnement à biellettes des mâchoires.
La figure 6 est une vue en coupe longitudinale de l'organe élastique de tension avec le dispositif de transmission par biellettes dans la position correspondant à celle de la figure 5.
Les figures 7A et 7B sont des vues de dessus de la fixation en position fermée, représentant respectivement les mâchoires latérales et l'organe élastique de tension.
La figure 8 est une vue en coupe longitudinale de l'organe élastique de tension avec le dispositif de transmission par biellettes dans la position correspondant à celle des figures 7A et 7B.
Les figures 9 et 10 sont des vues en coupe longitudinale illustrant le dispositif de chaussage automatique, respectivement en position déclenchée et enclenchée.
Les figures 11 et 12 sont des vues respectivement en plan et en coupe verticale d'une première variante du dispositif d'actionnement des mâchoires des figures 5 à 8.
Les figures 13 et 14 sont des vues respectivement en coupe transversale et en plan d'une seconde variante du dispositif d'actionnement des mâchoires des figures 5 à 8.
Les figures 15 et 16 sont des vues respectivement en coupe verticale et en plan partiellement en coupe horizontale d'une seconde réalisation du dispositif d'actionnement des mâchoires.
Les figures 17 et 18 sont des vues respectivement en plan et de côté d'une autre forme d'exécution de la fixation selon l'invention.

En référence tout d'abord aux figures 1 à 4, la fixation de sécurité comporte deux plaques de base 1, 2 fixées sur un ski 3 et entre lesquelles sont montées deux mâchoires latérales 4, 4' déplaçables latéralement sous l'action d'un organe élastique contenu dans un boîtier 5 fixé sur le ski, l'organe élastique pouvant être actionné par un levier 6. Chaque mâchoire 4, 4_{'} comporte dans la forme d'exécution illustrée à tire d'exemple une portion 7, 7' dirigée de bas en haut et de l'extérieur vers l'intérieur et faisant avec le plan du ski un angle aigu croissant d'avant en arrière de manière à conférer à cette portion une allure légèrement vrillée. L'angle minimum a peut être de l'ordre d'environ 30°, alors que l'angle maximum peut être de l'ordre d'environ 60°.

Selon une variante représentée en traits mixtes sur la figure 1, chaque mâchoires 4 peut présenter une portion médiane 7a évidée ne laissant que les deux portions externes 7b, 7c formant des sortes de griffes.

La chaussure de ski 8 destinée à coopérer avec les mâchoires décrites ci-dessus comporte une semelle 9, dont la partie médiane 10 présente des rebords latéraux 11, 11' formant de chaque côté de la semelle une rampe faisant avec le plan de celle-ci un angle aigu croissant d'avant en arrière et lui conférant une forme corespondante à celle de l'espace compris entre les mâchoires 4, 4' en position fermée. Ainsi, dans le position de service illustrée sur la figure 1, les mâchoires 4,4' épousent exactement les rampes latérales 11, 11 de la partie médiane 10 de la semelle 9 de la chaussure 8.

En outre, pour assurer un dégagement latéral aisé de la chaussure 8 lorsque les mâchoires sont en position ouvertes, soit à la suite d'une chute, soit volontairement, la semelle 9 présente encore deux gorges transversales 12, 13 délimitant respectivement vers l'avant et vers l'arrière la partie médiane 10. L'extrémité postérieure de cette partie médiane 10 présente en plus un retrait 14, situé sur l'axe longitudinal de la semelle et qui est destiné à coopérer, en position de service, avec un cône de centrage 15 fixé sur la plaque supérieure 2 de la fixation, en arrière par rapport aux mâchoires latérales 4, 4' et sur l'axe longitudinal médiane du ski.

Une première réalisation du dispositif d'actionnement des mâchoires latérales 4, 4' sera maintenant décrite en référence aux figures 5 à 8. Les mâchoires 4, 4' dont la forme en plan ici est conique, s'évasant vers l'arrière, comporte en plus des portions d'accrochage 7, 7' coopérant en position de service avec la semelle de la chaussure des portions horizontales 16, 16' constituant les prolongements de deux bras 17,17'. Ces bras 17, 17' sont montés pivotants sur la plaque 1 de la fixation sur des axes verticaux 18, 18', de telle sorte que les mâchoires 4, 4' se déplacent par pivotement des bras 17, 17' parallèlement à la. surface du ski entre une position ouverte (figures 5 et 6) et une position fermée (figures 7A, 7B et 8), les portions d'accrochage 7, 7' des mâchoires 4, 4' enserrant dans cette position fermée les rebords de la portion médiane de la semelle de la chaussure.

Comme montré sur les figures 5 et 7A, une tringle 19 est montée coulissante longitudinalement entre les deux bras 17, 17' portant les mâchoires 4, 4', le mouvement de coulissement étant centré grâce à un téton 20 solidaire de la plaque 1 coopérant avec une fente longitudinale pratiquée dans cette tringle 19. L'extrémité antérieure de cette tringle 19 est reliée aux mâchoires latérales 4, 4', plus particulièrement à leurs portions horizontales 16, 16', au moyen de deux paires de bielletes 22, 23; 22', 23'. Chaque paire comprend une première biellette 22,22' dont une extrémité est articulée à l'extrémité de la tringle 19, l'autre extrémité de cette biellette 22, 22' étant elle-même articulée sur une seconde biellette 23, 23', laquelle est articulée sur la portion horizontale 16, 16' de la mâchoire 4, 4'. Les différentes articulations sont réalisées grâce à des axes de pivotement verticaux respectivement 24, 24'; 25, 25'; 26, 26'. Enfin, le bord externe de chaque seconde biellette 23, 23' est en contact avec un galet 27, 27' fixé sur la plaque 1 et muni d'une bague tournante de manière à guider et à faciliter le passage d'une position à l'autre.

Comme montré sur les figures 6, 7B et 8, la tringle 19 est reliée par son extrémité postérieure à un organe élastique constitué ici par un ressort 28 monté fixe par rapport au ski, longitudinalement en arrière la ladite tringle 19. Cette liaison est assurée par une bascule 29 constituée dans cette première réalisation par une pièce coudée dont l'une des extrémités coopère avec la tringle 19 et l'autre extrémité est reliée par une biellette 30 à un piston 31 solidaire du ressort 28. Plus particulièrement, et comme illustré sur la figure 7B, un axe transversal 32, fixé entre les extrémités correspondantes de deux bascules 29, 29' disposées latéralement parallèlement l'une à l'autre, coopère avec la gorge formée entre deux saillies transversales 33, 33' dont est munie l'extrémité postérieure de la tringle 19. De même, chacune des deux bascules 29, 29' est reliée au piston 31 par une biellette 30, 30', un axe transversal 34 étant fixé à l'articulation entre les bascules 29, 29' et les biellettes 30, 30' et un axe transversal 35 dont les extrémités servent d'articulation aux biellettes 30, 30' coopère avec ledit piston 31. Une tige de guidage 36 est de plus fixée longitudinalement par l'une de ses extrémités au piston 31, passe à traverse le ressort 28 et vient se loger par son autre extrémité librement dans un écrou de réglage 37, destiné à régler la force élastique du ressort 28 par visage ou dévissage de celui-ci dans la paroi du boîtier 5. Enfin, l'axe transversal 38 reliant les portions coudées des deux bascules 29, 29' parallèles est pivoté dans les parois latérales du boîtier 5.

Le mécanisme de liaison entre la tringle 19 et l'organe élastique 28 permet grâce à la présence des bascules 29, 29' de définir deux positions stables correspondant aux positions respectivement ouverte et fermée (figures 6 et 8) des mâchoires latérales 4, 4' .

Comme illustré sur la figure 1, le levier de manipulation 6 est monté pivotant autour des extrémités de l'axe 38 à l'extérieur du boîtier 5, et est percé de chaque côté d'une ouverture 40 légèrement arquée dans laquelle se déplacent les extrémités de l'axe transversal 34 servant d'articulation entre les deux bascules 29, 29' et les deux biellettes 30, 30'.

Le fonctionnement de la fixation de sécurité telle qu'elle vient d'être décrite en référence aux figures 1 à 8 est le suivant.

La fixation de la chaussure 8 sur le ski 3 est obtenue en disposant celle-ci entre les mâchoires latérales 4, 4' ouvertes, de telle sorte que la chaussure soit centrée grâce au cône de centrage 15 coopérant avec le retrait 14 correspondant pratiqué à l'arrière de la partie médiane 10 de la semelle 9. Puis il suffit de tirer sur le levier de tension 6 pour le lever et provoquer ainsi l'inversion de la position des bascules 29, 29' ce qui provoque le déplacement vers l'arrière de la tringle 19 (voir figure 8) et par là la fermeture des mâchoires 4,4_{'} sur la partie médiane 10 de la semelle 9 de la chaussure 8.

Selon une variante illustrée en traits mixtes sur les figures 2 et 3, le rebord supérieur de la portion 7 de chaque mâchoire 4 peut présenter deux encoches ouvertes 50, de forme approximativement carrée ou rectangulaire, et dont les parois latérales internes sont évasées, avec des pentes d'environ 45°, de l'extérieur vers l'intérieur. Ces encoches 50 sont destinées à coopérer en position de service avec des taquets 51 de forme correspondante auxdites encoches. Avec cette variante, l'effort de torsion en cas de chute est mieux transmis aux mâchoires, et de plus le centrage de la chaussure est amélioré.

La conception de la liaison tringle 19 - organe élastique 28 au moyen d'un système de bascule permettant un déplacement de l'axe d'appui de la biellette reliée audit organe élastique constitue un bras de levier se modifiant de manière graduelle, diminuant ainsi graduellement le moment de force nécessaire pour passer de la position ouverte à la position fermée et inversément. L'ouverture, respectivement la fermeture, des mâchoires est donc réalisée automatiquement immédiatement après le passage du point d'équilibre de la bascule (point d'inversion). On peut constater que le ressort 28 est moins comprimé en position de service (figure 8) qu'en position ouverte (figure 6), et par conséquent moins sollicité mécaniquement, ce qui tend à lui assurer un plus grande longévité.

De plus, le système de bielletes 22, 22_{'}; 23, 23_{'} pour assurer la liaison entre l'extrémité avant de la tringle 19 et les mâchoires 4, 4' permet une ouverture de celles-ci maximale pour un déplacement longitudinal très réduit de la tringle 19 et par là du ressort 28. Ceci est important pour permettre le dégagement complet de la chaussure lorsque les mâchoires sont en position ouvertes, soit par une manipulation volontaire du levier 6 obtenue en l'abaissant, par exemple en appuyant la pointe du bâton de ski dans l'encoche 41 prévue à cet effet à l'extrémité supérieure dudit levier 6 et en poussant vers le bas celui-ci, soit à cause d'une chute ayant conduit au fonctionnement du système de sécurité. En effet, la longueur de la partie médiane 10 de la semelle 9 étant inférieure à la distance minimale entre les mâchoires 4, 4' en position ouverte, la chaussure 8 peut effectuer une rotation de 90° de chaque côté du ski au-dessus de ces mâchoires 4, 4' grâce à la présence des gorges transversales 12, 13 délimitant en avant et en arrière cette partie médiane 10, ce qui permet le dégagement de la chaussure dans n'importe quelle position.

Ainsi, l'utilisation de biellettes articulées permet d'obtenir une durée de vie supérieure du dispositif, les frottements étant nettement réduits par rapport aux systèmes connus.

Avec cette première réalisation de la fixation selon l'invention, il est également possible de prévoir un système de chaussage automatique, évitant à l'utilisateur de manipuler le levier. Contrairement aux systèmes connus, qui sont basés sur la retenue de l'organe élastique, l'organe de fermeture automatique illustré sur les figures 9 et 10 est destiné à pousser légèrement la tringle 19 pour inverser la position de tension grâce à la présence de la bascule. Cet organe de fermeture automatique peut être formé par exemple d'un levier 42 articulé sur un axe transversal 43 fixe par rapport au ski et présentant un talon 44 coopérant en position ouverte des mâchoires avec la saillie transversale antérieure 33 de la tringle 19 (voir figure 9). Pour enclencher automatiquement la fixation, il suffit alors d'abaisser le levier42 en appuyant le talon de la chaussure 8 sur son extrémité avant libre. Ce mouvement provoque une poussée du talon 44 contre la saillie transversale 33 et par là le déplacement dans l'arrière de la tringle 19 (voirfigure 9), ce qui a pour effet de faire basculer le dispositif jusqu'à la position de service fermée avec la tringle 19 dans sa position tirée en arrière (voirfigure 10).

La fixation illustrée sur les figures 11 et 12 consiste en une variante de la forme d'exécution du dispositif d'actionnement des mâchoires décrit précédemment en référence aux figures 5 à 8.

Dans cette variante, la tringle coulissante 45 est reliée aux bras 46, 46' portant les mâchoires 4, 4' par l'entremise de deux paires de biellettes, plus particulièrement aux portions antérieures 47, 47' de ces bras dont les rebords latéraux forment les mâchoires 7b, 7c. Chaque paire de biellettes comprend une biellette droite 48, 48' articulée à l'extrémité antérieure de la tringle 45 et une biellette 49, 49' coudée à angle droit. Cette biellette 49, 49' est pivotée au niveau de sa portion coudée autour d'un téton 50a, 50a_{'} solidaire de la plaque de base 1. Elle est de plus articulée par l'une de ses extrémités à l'extrémité antérieure de la biellette droite 48, 48' d'une part, et par son autre extrémité à un téton 50b, 50b' solidaire de la portion antérieure 47, 47' des mâchoires 4, 4' d'autre part, ce téton 50b, 50b' coopérant plus particulièrement avec une ouverture 51 alongée longitudinalement pratiqué à l'extrémité de ladite biellette coudée 49, 49', de manière à permettre l'ouverture latérale des mâchoires 4, 4_{'} sous l'effet d'un mouvement de translation longitudinal vers l'avant de la tringle 45.

Avec cette variante les zones de frottements sont encore diminués ce qui améliore la qualité de fonctionnement du mécanisme et sa durée de vie. Pour le reste, le fonctionnement du dispositif est le même que celui décrit précédemment, les organes correspondants portant les mêmes chiffres de référence que dans la réalisation des figures 5 à 8.

En outre, sur cette variante est représentée une butée réglable 52 qui peut être prévue en avant des mâchoires 4, 4' de la fixation. Cette butée réglable comporte un plot 53 solidaire de l'extrémité antérieure d'une lame 54 montée coulissante longitudinalement dans une ouverture axiale 55 prévue au-dessous de la plaque de base 2' de la fixation. Cette lame 54 est munie de crans 56 destinés à coopérer avec un organe de verrouillage 57 actionnable depuis l'extérieur en vue de fixer la position longitudinale de la butée réglable. Ainsi, cette butée présente d'une part l'avantage de faciliter au skieur le chaussage de la fixation en déterminant la position avant contre laquelle doit être placée l'extrémité avant de la semelle de la chaussure et permet d'autre part, grâce à la forme extérieure aérodynamique donnée au plot 53 de faire dévier la neige sur les côtés et éviter l'accumulation de celle-ci contre la pointe de la chaussure.

Une autre variante illustrée sur les figures 13 et 14 se distingue de la précédente en ce qu'elle comporte en plus un dispositif de fermeture automatique («step in») des mâchoires déclenché par la mise en position de service de la chaussure de ski (non montrée) sur la fixation. Contrairement à la réalisation des figures 9 et 10 nécessitant la présence d'un organe de fermeture particulier supplémentaire, on utilise dans la variante des figures 13 et 14 le mouvement de remise en position horizontale du dispositif de freinage du ski («stopper»).

En effet, les deux branches latérales 56,56' du stopper sont montées solidaires en rotation sur deux cylindres 57, 57_{'} montés pivotants sur leur axe dans les parois latérales du boîtier 5, chaque cylindre étant muni d'un téton d'actionnement 58, 58' perpendiculaire à l'axe dudit cylindre 57, 57'. Ainsi, dans la position hors-service de la fixation (non illustrée), c'est-à-dire lorsque les mâchoires 4, 4_{'} sont ouvertes et la tringle 45_{'} en position avancée, le stopper est dans sa position active avec la portion antérieure 59 de celui-ci en position relevée, comme montré en traits mixtes sur la figure 13, et les branches faisant saillie sous le ski. Lorsque le skieur rechausse ses skis, il doit donc avec sa chaussure venir appuyer sur cette portion antérieure 59 du stopper pour remettre celui-ci dans sa position horizontale inactive illustrée, ce qui provoque une rotation des cylindres transversaux 57, 57' dans le sens opposé à celui des aiguilles d'une montre, de telle sorte que les tétons 58, 58' entrent en contact avec des ailettes transversales 60, 60' dont est munie la tringle 45' et poussent celle-ci vers l'arrière pour provoquer le basculement de la bascule 29-30 et ainsi la fermeture des mâchoires 4,4'.

Dans la forme d'exécution représentée sur les figures 15 et 16, le dispositif de bascule constitué par des biellettes dans les réalisations déjà décrites est remplacé par une autre construction dans laquelle le levier d'actionnement 61 joue le rôle de la biellette coudée et le système bascule est assuré par le fait que le boîtier 62 contenant le ressort 61 de la fixation est monté pivotant. Plus particulièrement, le boîtier-ressort pivotant 62 est constitué de deux parties 63, 64, la partie avant 63 pouvant se déplacer par coulissement sur la partie arrière 64, de manière à agir comme piston pour comprimer le ressort 28, la force de celui-ci étant ajustable au moyen d'une vis de réglage 65 accessible depuis l'arrière du dispositif.

La partie arrière 64 du boîtier-piston 62 est montée pivotante sur ses axes 66, 66' transversaux dans deux parois latérales 67, 67' fixées verticalement sur la surface supérieure du ski 3. Quant à la partie arrière 63 de ce boîtier 62, elle est montée pivotante sur ses axes 68, 68' transversaux dans les parois latérales du levier 61, celui-ci étant monté pivotant sur ses axes 69, 69' dans les parois latérales 67, 67_{'} fixées au ski 3.

Sur les figures 15 et 16 est représentée la position du dispositif correspondant à la position de serivce avec mâchoires fermées. Lorsque le levier 61 est volontairement poussé vers le bas, ou en cas d'ouverture des mâchoires provoquées par une chute par exemple, alors le boîtier-ressort 62 se déplace simultanément au levier 61 vers le bas en pivotant sur les axes 66, 66_{'}, et les axes 68, 68' reliant le levier 61 au boîtier 62 décrivent un arc de cercle, ceci provoquant la compression du ressort 28 et l'inversion de la bascule; ainsi la tige transversale 32 dont est munie l'extrémité inférieure du levier 61 tend à pousser la tringle 45 d'actionnement des mâchoires 4, 4' vers l'avant en coopérant avec la formation 33 que présente la tringle 45 à son extrémité postérieure.

Enfin, la forme d'exécution schématisée sur les figures 17 et 18 se distingue des précédentes par le fait que l'organe élastique est disposé en avant des mâchoires latérales. Comme illustré la chaussure de ski 9 est fixée sur la surface du ski par les mâchoires latérales 4, 4', celles-ci étant soumises à l'action d'un ressort (non montré) disposé dans un boîtier 105 fixé en avant de la pointe de la chaussure 8. Comme précédemment, les mâchoires 104,104' sont porées par des bras 146, 146' montés pivotants sur le ski (voir figures 11 et 12), et sont reliées à une tringle 145 par l'entremise de biellette 148, 148'; 149, 149', la tringle 145 coulissant longitudinalement et coopérant par son extrémité avant avec l'organe élastique (non représenté) par l'entremise d'un dispositif à bascule qui peut être similaire à celui décrit en référence aux figures 11 et 12, l'axe de pivotement 138 du levier 106 étant bien entendu déplacé pour que cleui-ci se trouve en position basse (voir figure 18) lorsque la fixation est fermée (position de service).

En plus des avantages déjà mentionnés, à savoir simplicité de construction et de fonctionnement, dégagement assuré de la chaussure en cas de chute, durée de vie plus importante dûe à la diminution des frottements, le dispositif de fixation selon l'invention présente en outre l'avantage de pouvoir être facilement combiné avec un système automatique de chaussage de cette fixation. En effet, étant donné qu'il suffit pour passer de la position ouverte des mâchoires a leur position fermée d'agir sur la bascule, il convient donc de prévoir un organe agissant sur cette bascule, ou sur la tringle qui y est reliée, pouvant être par exemple actionné par la mise en place de la chaussure de ski. Ainsi, cet organe peut être combiné à un dispositif de freinage, ou «stopper», dont est équipé le ski, par exemple comme illustré sur les figures 11 et 12, ou de toute autre manière non spécifiquement décrite ici.

## Revendications

1. Fixation de sécurité d'une chaussure sur un ski comportant deux mâchoires latérales (4, 4_{'}) montées déplaçables sous l'action d'un organe élastique (28) parallèlement au plan du ski entre une position fermée dans laquelle ces mâchoire coopèrent avec la semelle de la chaussure et une position ouverte, caractérisée par le fait que chaque mâchoire est portée par un bras (17, 17'; 46, 46') dont l'extrémité libre est montée pivotante sur le ski, et est reliée à l'extrémité avant d'une tringle (19, 45) coulissant longitudinalement au moyen de deux biellettes articulées (22, 23; 22', 23'; 48, 49; 48',49') l'une avec l'autre, par le fait que l'autre extrémité de la tringle coopère avec une bascule soumise à l'action de l'organe élastique, de telle sorte que cette bascule présente deux positions stables correspondant aux positions respectivement ouverte et fermée des mâchoires, et par le fait que cette bascule comporte un premier élément pivotant (29; 61) sur un axe transversal fixe (38; 69) et présentant deux autres axes transversaux mobiles (32,34; 32, 68) disposés en triangle avec ledit axe fixe, l'un de ces deux axes mobiles étant en prise avec l'extrémité arrière de la tringle et l'autre axe mobile étant articulé avec un second élément (30; 62) coopérant avec l'organe élastique.

2. Fixation selon la revendication 1, caractérisée par le fait que la bascule comporte une biellette coudée (29) pivotant par sa portion coudée sur ledit axe transversal fixe (38) et dont les extrémités libres sont munies chacune d'un axe transversal mobile, l'un de ceux-ci (32) étant en prise avec l'extrémité arrière de la tringle (19) et l'autre (34) étant articulé sur une biellette droite (30) elle-même articulée sur un piston (35) soumis à l'action de l'organe élastique (28).

3. Fixation selon la revendication 2, caractérisée par le fait que la bascule est actionnée par un levier (6) monté pivotant sur l'axe fixe de pivotement de la biellette coudée (29).

4. Fixation selon la revendication 1, caractérisée par le fait que la bascule comporte un boîtier (62) en deux parties (63, 64) contenant l'organe élastique (28) et montées coulissantes l'une dans l'autre, par le fait que la partie arrière (64) du boîtier est montée pivotante sur un autre axe transversal fixe (66) et que la partie avant (63) est montée pivotante sur un axe transversal (68) solidaire d'un levier d'actionnement (61), cet axe constituant l'un desdits axes transversaux mobiles, et par le fait que ce levier est lui-même monté pivotant sur ledit axe transversal fixe (69) et présente l'autre axe mobile (32) en prise avec l'extrémité arrière de la tringle (45).

5. Fixation selon l'une des revendications 1 à 4, caractérisée par le fait que l'extrémité avant de la tringle (19) est reliée à chaque mâchoire latérale (4,4') au moyen de deux biellettes droites, la première biellette (22, 22') étant articulée sur la tringle et sur la seconde biellette (23, 23'), et celle-ci étant articulée sur la mâchoire, et par le fait que la seconde biellette est montée pivotante par son arrête extérieure autour d'un galet (27, 27') solidaire du ski.

6. Fixation selon l'une des revendications 1 à 4, caractérisée par le fait que l'extrémité avant de la tringle (45) est reliée à chaque mâchoire latérale (4,4') au moyen d'une biellette droite (48,48') articulée sur ladite extrémité de la tringle et d'une biellette coudée (49,49') articulée d'un côté sur la biellette droite et de l'autre côté sur la mâchoire, et par le fait que la biellette coudée est montée pivotante par sa portion coudée autour d'un axe vertical (50a, 50a') solidaire du ski et présente une ouverture allongée (51, 51') à son extrémité coopérant avec un téton (50b, 50b') solidaire de la mâchoire.

7. Fixation selon l'une des revendications 1 à 6, caractérisée par le fait qu'elle comporte un organe de fermeture automatique coopérant avec la tringle ou la bascule et destiné à être actionné par la chaussure de ski.

8. Fixation selon la revendication 7, caractérisée par le fait que l'organe de fermeture est un levier (42) monté pivotant sur un axe transversal fixe (43), ce levier présentant une portion (44) en contact avec la tringle (19) dans la position ouverte des mâchoires.

9. Fixation selon la revendication 7 pour ski équipé d'un dispositif de freinage, caractérisée par le fait que l'organe de fermeture est constitué par un élément mobile du dispositif de freinage ou par un organe actionné par ce dispositif.

10. Fixation selon la revendication 8, caractérisée par le fait que l'élément mobile du dispositif de freinage est un cylindre transversal (57, 57') solidaire en rotation d'une branche latérale (56, 56') du dispositif, ce cylindre présentant un téton (58,58') coopérant avec la tringle (45) dans la position ouverte des mâchoires.

## Patentansprüche

1. Sicherheitsbindung für einen Schuh auf einem Ski, umfassend zwei seitliche Backen (4, 4'), die parallel zur Ebene des Skis unter der Wirkung eines elastischen Organes (28) zwischen einer geschlossenen Stellung, in der diese Bakken mit der Sohle des Schuhs zusammenwirken und einer offenen Stellung verschiebbar bzw. verstellbar sind, dadurch gekennzeichnet, dass jede Backe von einem Arm (17,17'; 46, 46') getragen wird, dessen freies Ende schwenkbar auf dem Ski befestigt ist, und jede Backe mittels zweier aneinander angelenkter Schwingarme (22, 23; 22', 23'; 48, 49; 48', 49') mit dem vorderen Ende einer Stange bzw. eines Gestänges (19, 45) verbunden ist, die bzw. das in Längsrichtung verschiebbar ist, dass das andere Ende der Stange bzw. des Gestänges mit einer Kippvorrichtung bzw. Wippe zusammenwirkt, die der Wirkung des elastischen Organes unterworfen ist, so dass die Kippvorrichtung zwei stabile Stellungen aufweist, die jeweils der geöffneten und der geschlossenen Stellung der Backen entsprechen, und dass diese Kippvorrichtung ein erstes Element (29, 61) aufweist, das schwenkbar auf einer feststehenden Querachse (38; 69) angeordnet ist und zwei weitere bewegbare Querachsen (32, 34; 32, 68) aufweist, die im Dreieck mit der genannten feststehenden Achse angeordnet sind, und dass eine dieser beiden bewegbaren Achsen in Eingriff mit dem hinteren Ende der Stange bzw. des Gestänges steht und die andere bewegbare Achse an ein zweites Element (30; 62) angelenkt ist, das mit dem elastischen Organ zusammenwirkt.

2. Bindung nach Anspruch 1, dadurch gekennzeichnet, dass die Kippvorrichtung einen abgewinkelten Schwingarm (29) aufweist, der schwenkbar mit seinem abgewinkelten Abschnitt auf der genannten feststehenden Querachse (38) befestigt ist und dessen freie Enden jeweils mit einer bewegbaren Querachse versehen sind, wobei eine (32) derselben in Eingriff mit dem hinteren Ende der Stange bzw. des Gestänges (19) steht und die andere (34) auf einem geraden Schwingarm (30) angelenkt ist, der seinerseits auf einem Kolben (35) angelenkt ist, der der Wirkung des elastischen Organes (28) unterworfen ist.

3. Bindung nach Anspruch 2, dadurch gekennzeichnet, dass die Kippvorrichtung von einem Hebel (6) betätigt wird, der schwenkbar auf der feststehenden Schwenkachse des abgewinkelten Schwingarmes (29) montiert ist.

4. Bindung nach Anspruch 1, dadurch gekennzeichnet, dass die Kippvorrichtung ein Gehäuse (62) aus zwei Teilen (63, 64) umfasst, die das elastische Organ (28) enthalten und einer auf dem anderen verschiebbar bzw. gleitbar angeordnet sind, dass der hintere Abschnitt (64) des Gehäuses schwenkbar auf einer anderen feststehenden Querachse (66) montiert ist und dass der vordere Abschnitt (63) schwenkbar auf einer Querachse (68) montiert ist, die fest mit einem Betätigungshebel (61) verbunden ist, wobei diese Achse eine der genannten bewegbaren Querachsen bildet, und dass dieser Hebel selbst schwenkbar auf der feststehenden Querachse (69) montiert ist und die andere bewegbare Achse (32) bildet, die in Eingriff mit dem hinteren Ende der Stange des Gestänges (45) steht.

5. Bindung nach einem der Ansprüche 1 bis 4, dadurch gekennzeichnet, dass das vordere Ende des Gestänges (19) mit jeder seitlichen Backe (4, 4_{'}) mittels zweier gerader Schwingarme verbunden ist, wobei der erste Schwingarm (22, 2') an der Stange bzw. am Gestänge und am zweiten Schwingarm (23, 23') angelenkt ist, wobei dieser an der Backe angelenkt ist, und dass der zweite Schwingarm mit seiner äusseren Kante um eine Rolle (27, 27' ) herum schwenkbar montiert ist, die fest mit dem Ski verbunden ist.

6. Bindung nach einem der Ansprüche 1 bis 4, dadurch gekennzeichnet, dass das vordere Ende des Gestänges (45) mit jeder seitlichen Backe (4, 4') mittels eines geraden Schwingarmes (48,48_{'}), der auf dem Ende der Stange bzw. des Gestänges angelenkt ist, und mittels eines abgewinkelten Schwingarmes (49,49') verbunden ist, der einerseits auf dem geraden Schwingarm und anderseits auf der Backe angelenkt ist, und dass der abgewinkelte Schwingarm mit seinem abgewinkelten Abschnitt um eine vertikale Achse (50a, 50a') schwenkbar befestigt ist, die fest mit dem Ski verbunden ist, und an seinem Ende eine langgestreckte Öffnung (51, 51') aufweist, die mit einem Zapfen (50b, 50b') zusammenwirkt, der fest mit der Backe verbunden ist.

7. Bindung nach einem der Ansprüche 1 bis 6, dadurch gekennzeichnet, dass sie mit einem automatischen Schliessorgan versehen ist, das mit dem Gestänge oder der Kippvorrichtung zusammenwirkt und vom Skischuh betätigbar ist.

8. Bindung nach Anspruch 7, dadurch gekennzeichnet, dass das Schliessorgan ein Hebel (42) ist, der schwenkbar auf einerfeststehenden Querachse (43) montiert ist und dass dieser Hebel einen Abschnitt (44) besitzt, der mit dem Gestänge (19) in der offenen Stellung der Backen in Eingriff steht.

9. Bindung nach Anspruch 7 für einen mit einer Bremsvorrichtung versehenen Ski, dadurch gekennzeichnet, dass das Schliessorgan aus einem bewegbaren Element der Bremsvorrichtung oder aus einem von dieser Vorrichtung betätigten Organ besteht.

10. Bindung nach Anspruch 9, dadurch gekennzeichnet, dass das bewegbare Element der Bremsvorrichtung ein sich in Querrichtung erstreckender Zylinder (57,57') ist, der drehfest mit einem Seitenschenkel (56, 56') der Vorrichtung verbunden ist und dass dieser Zylinder einen Zapfen (58, 58') aufweist, der in offener Stellung der Backen mit dem Gestänge (45) zusammenwirkt.

## Claims

1. Safety binding of a boot on a ski comprising two lateral clamps (4, 4_{'}) movably mounted un- derthe influence of a resilient member (28) parallel to the plane of the ski between a closed position in which these clamps coact with the boot sole and an open position, characterized by the fact that each clamp is carried by an arm (17,17¹; 46, 46'), of which the free end is pivotally mounted on the ski, and is connected to the front end of a longitudinally slidable strip (19, 45) by means of articulatedly interconnected rods (22, 23; 22', 23'; 48,49; 48', 49'), by the fact that the other end of the strip coacts with a crank subjected to the action of the resilient member, whereby this crank has two stable positions corresponding to the respectively open and closed positions of the clamps, and by the fact that this crank comprises a first element (29; 61) pivoting on a fixed transversal axle (38; 69) and presenting two other movable axles (32, 34; 32, 68) disposed in delta connection with said fixed axle, one of these both movable axles being in engagement with the rear end of the strip and the other movable axle being articulated with a second element (30; 62) coacting with the resilient member.

2. Binding according to claim 1, characterized by the fact that the crank comprises an elbowed member (29) pivoting by its elbowed portion on said fixed transversal axle (38) and whose free ends are each provided with a movable transversal axle, one of these (32) being in engagement with the rear end of the strip (19) and the other (34) being articulated on a straight rod (30) which itself is articulated on a piston subjected to the action of the resilient member (28).

3. Binding according to claim 2, characterized by the fact that the crank is actuated by a lever (6) pivotably mounted on the pivotement fixed axle of the elbowed rod (29).

4. Binding according to claim 1, characterized by the fact that the crank comprises a casing (62) in two parts (63, 64) containing the resilient member (28) and slidably mounted one in the other, by the fact that the rear part (64) of the casing is pivotally mounted on another fixed transverse axle (66) and that the front part (63) is pivotally mounted on a transverse axle (68) secured to an actuation lever (61), this lever forming one of said movable transverse axles, and by the fact that this lever is itself pivotally mounted on said fixed transverse axle (69) and has the other movable axle (32) in engagement with the rear end of the strips (45).

5. Binding according to one of claims 1 to 4, characterized by the fact that the front end of the strip (19) is connected to each lateral clamp (4,4') by means of two straight rods, the first rod (22, 22') being articulated to the strip and to the second rod (23, 23'), and the latter being articulated to the clamp, and by the fact that the second rod is pivotally mounted by its outer edge about a roller (27,27') secured to the ski.

6. Binding according to one of claims 1 to 4, characterized by the fact that the front end of the strip (45) is connected to each lateral clamp (4,4') by means of a straight rod (48,48') articulated on said end of the strip and of an elbowed rod (49, 49') articulated on the one hand to the straight rod and on the other hand to the clamp, and by the fact that the elbowed rod is pivotally mounted by its elbowed portion about a vertical axle (50a, 50a^{l}) secured to the ski and having an elongated opening at its end coacting with a pin (50b, 50b') secured to the clamp.

7. Binding according to one of claims 1 to 6, characterized by the fact that it comprises an automatic closure device coacting with the strip or the crank and adapted to be actuated by the ski boot.

8. Binding according to claim 7, characterized by the fact that the closure device is a lever (42) pivotally mounted on a fixed transverse axle (43) this lever having a portion (44) in contact with the strip (19) in the open position of the clamps.

9. Binding according to claim 7 for a ski having a braking device, characterized by the fact that the closure device is constituted by a movable member of the braking device or by a member actuated by this device.

10. Binding according to claim 9, characterized by the fact that the movable member of the braking device is a transverse cylinder (57, 57') secured for rotation to a lateral arm (56,56') of the device, this cylinder having a lug (58, 58') coacting with the strip (45) in the open position of the clamps.
